# EUROPÄISCHE PATENTSCHRIFT

(11) **EP 1 717 186 B1**
(45) Veröffentlichungstag und Bekanntmachung des Hinweises auf die Patenterteilung: **24.03.2010**
(21) Anmeldenummer: 06112729.6
(22) Anmeldetag: 18.04.2006
(51) Int. Cl.: B66B 19/00

(54) **Verfahren und Vorrichtung zur Installation von Führungsschienen in einem Aufzugsschacht**
Method and apparatus for installing guide rails in an elevator hoistway
Procédé et dispositif pour installer les guides d' ascenseur dans la gaine

(30) Priorität: 27.04.2005 EP 05103475
(43) Veröffentlichungstag der Anmeldung: 02.11.2006
(73) Patentinhaber: Inventio AG, 6052 Hergiswil (CH)
(72) Erfinder: Cruz, Pablo, 50014, Zaragoza (ES); Ach, Ernst, 6030, Ebikon (CH)
(74) Vertreter: Gaussmann, Andreas

(56) Entgegenhaltungen:
- US-A- 3 851 736
- US-A- 4 345 671
- PATENT ABSTRACTS OF JAPAN Bd. 017, Nr. 603 (M-1505), 5. November 1993 (1993-11-05) & JP 05 178561 A (TOSHIBA CORP), 20. Juli 1993 (1993-07-20)

## Beschreibung

Die vorliegende Erfindung betrifft ein Verfahren, sowie eine Vorrichtung zur Installation von Führungsschienen in einem Aufzugsschacht gemäss dem Oberbegriff der unabhängigen Patentansprüche.

Führungsschienen sind Mittel zum Führen der Aufzugskabine oder des Gegengewichts innerhalb eines Aufzugsschachtes. Die Führungsschienen sollen eine kontrollierte Vertikalbewegung durch die Aufnahme von horizontalen Kräften ermöglichen. Die Aufzugskabine oder das Gegengewicht ist mit Rädern oder Gleitteilen, welche zum Beispiel an den Seiten der Aufzugskabine, bzw. des Gegengewichts befestigt sind mit den Führungsschienen verbunden. Je nach Grösse und Einsatz des Aufzuges können auch mehrere Linien von Führungsschienen vorhanden sein. Das Gegengewicht kann, da normalerweise keine Horizontalkräfte auftreten, auch durch Führungsschienen in der Form einer Umfassung geführt werden.

Die Installation von Führungsschienen in einem Aufzugsschacht ist Aufgrund der Länge und des Gewichts der einzelnen Elemente eine zeitintensive und schwierige Arbeit, die meist in kleinen Teams durchgeführt wird. Der Transport der einzelnen Führungsschienenelemente innerhalb des Aufzugsschachtes zu ihrem Bestimmungsort geschieht meist mit Hilfe einer Montageplattform. Dabei muss meist jedes Element aus dem Erdgeschoss zu seinem Bestimmungsort im Aufzugsschacht gebracht werden.

JP 05178561A offenbart ein Verfahren bei dem mehrere Schienenelemente in einem Arbeitsschritt in den Aufzugsschacht eingezogen werden. Die einzelnen Schienenelemente werden dabei miteinander über Kupplungen, welche je aus einem Gelenk bestehen, verbunden und im Aufzugsschacht hochgezogen. Dabei trägt jede Kupplung das Gewicht aller unter ihr hängenden Führungsschienen und Kupplungen.

Aufgabe der vorliegenden Erfindung ist es eine Vorrichtung und ein Verfahren zur effizienteren Installation von Führungsschienen in einem Aufzugschacht zur Verfügung zu stellen.

Diese Aufgabe wird gemäss der Erfindung durch die kennzeichnenden Merkmale der unabhängigen Patentansprüche gelöst.

Die Erfindung lehrt ein Verfahren und eine Vorrichtung zum Installieren von Führungsschienen in einem Aufzugschacht. Dabei werden mehrere Führungsschienen mit je mindestens einem Kupplungselement mechanisch an einem gemeinsamen Tragmittel befestigt. Die im Verbund hintereinander am gemeinsamen Tragmittel aufgereihten Führungsschienen werden, durch Fördermittel in den Aufzugsschacht befördert. Dabei nehmen die Führungsschienen hintereinander einzeln am Tragmittel hängend beim Hochziehen des Tragmittels im Aufzugsschacht eine im Wesentlichen vertikale Lage ein.

Dies hat den Vorteil, dass eine Vielzahl von Führungsschienen oder sämtliche Führungsschienen einer Linie in einem Arbeitsgang in den Aufzugsschacht eingezogen werden können. Durch Verbinden der einzelnen Führungsschienen mit dem Tragmittel können die Führungsschienen in einem Arbeitsgang durch eine Person mit Hilfe der Fördermittel (bspw. ein Flaschenzug und/oder Motor) in den Aufzugsschacht hochgezogen werden. Es ist auch vorstellbar, dass die am Tragmittel hängenden Führungsschienen durch eine vom Aufzugsschacht unabhängige Hebevorrichtung, wie bspw. einen Baukran, von oben in den Aufzugsschacht eingebracht werden. Dadurch können Kosten für die Montage der Führungsschienen in einem Aufzugsschacht gesenkt werden.

Vorteilhafterweise werden die Führungsschienen bereits vor der Auslieferung am gemeinsamen Tragmittel befestigt. Dies hat den Vorteil, dass am Ort der Installation der Führungsschienen in der Aufzugsanlage die Verwechslungsgefahr der verschiedenen Typen von Führungsschienen reduziert wird. Durch das Festlegen der Reihenfolge der einzelnen Führungsschienen im Aufzugsschacht vor der Auslieferung, können die Führungsschienen mit bereits vorinstallierten und/oder in den Führungsschienen integrierten Elementen wie bspw. Sensoren angeboten werden.

Gemäss einer anderen Ausführungsform können die Führungsschienen am gemeinsamen Tragmittel auch nach der Auslieferung befestigt werden. Die Befestigung kann dabei vorbereitend erfolgen indem das Tragmittel mittels der Kupplungselemente zu den auf einem Stapel liegenden Führungsschienen verbunden wird oder die Führungsschienen werden am gemeinsamen Tragmittel während dem Hochziehen des Tragmittels in den Aufzugschacht befestigt. Dies hat den Vorteil, dass die Führungsschienen einzeln handhabbar sind. Das Montagepersonal kann dabei vor Ort entscheiden wie viele Führungsschienenelemente in einem Arbeitsgang und in welcher Reihenfolge in den Aufzugsschacht eingezogen werden sollen.

Vorteilhafterweise werden die Führungsschienen durch Fördermittel in den Aufzugsschacht eingezogen. Vorzugsweise kommen zu diesem Zweck an der Schachtdecke befestigte Fördermittel (Motor, Umlenkrolle, Flaschenzug) zum Einsatz. Dies hat den Vorteil, dass die Führungsschienen am gemeinsamen Tragmittel durch eine Person, mit geringem Kraftaufwand, in den Aufzugsschacht eingezogen werden können. Es können, wie erwähnt, auch externe Fördermittel (z.B. ein Baukran) eingesetzt werden.

Vorteilhafterweise wird mit der Montage der Führungsschienen im unteren Bereich des Aufzugsschachtes begonnen. Nach der Installation der ersten Führungsschienen kann eine Montageplattform (zum Beispiel die Aufzugskabine oder ein Teil derselben) im Aufzugsschacht eingebracht und so nach oben verlagert werden, dass weitere Führungsschienen des Verbundes montiert werden können. Dies hat den Vorteil, dass eine Montageplattform, die zur Installation der Führungsschienen dient, entlang der bereits montierten Führungsschienen von unten nach oben bewegt werden kann. Dabei werden die in einer vertikale Lage hintereinander einzeln am Tragmittel hängend Führungsschienen nacheinander befestigt. Dadurch, dass die dem Montageschritt folgenden Führungsschienen bereits an ihrer ungefähren Position hängen, wird ein effizientes Arbeiten ermöglicht.
Die Montageplattform ist vorzugsweise mit erforderlichen Sicherheitsvorrichtungen ausgestattet, welche beispielsweise die Verfahrgeschwindigkeit der Montageplattform begrenzen, deren Abstürzen verhindern oder welche Fallweise auch zum Festsetzen der Montageplattform verwendet werden können.

Vorteilhafterweise wird mindestens ein Teil der zu verwendenden Führungsschienen - zum Beispiel alle Führungsschienen eines Montageabschnitts - mit Hilfe des Tragmittels in den Aufzugsschacht gehängt, bevor mit der Montage der Führungsschienen an der Schachtwand begonnen wird. Dies hat den Vorteil, dass einzelne Führungsschienenelemente nicht jeweils an einem Lagerort bspw. im Erdgeschoss geholt werden müssen. Ein Montageabschnitt kann alle Führungsschienen einer Linie oder er kann einen Teil der Führungsschienen einer Linie enthalten. Auch ist es möglich, mehr als einen Montageabschnitt der Aufzugskabine sowie mehr als einen Montageabschnitt des Gegengewichts in einem Arbeitsschritt an der Schachtwand zu montieren.

Vorteilhafterweise werden die Kupplungselemente und das Tragmittel nach dem Montieren der Führungsschienen an der Schachtwand entfernt. Dies hat den Vorteil, dass die Kupplungselemente und das Tragmittel mehrfach verwendet werden können.

Vorteilhafterweise handelt es sich bei der Vorrichtung zur Installation von Führungsschienen in Aufzugsschacht um Mittel, die das Installieren von Führungsschienen für die Aufzugskabine und/oder Führungsschienen für das Gegengewicht ermöglichen. Dies hat den Vorteil, dass sowohl die Führungsschienen für die Aufzugskabine als auch die Führungsschienen für das Gegengewicht effizient im Aufzugsschacht montiert werden können. Dabei können jeweils ähnliche Arbeitsschritte routiniert mit identischen Werkzeugen ausgeführt werden.

Besonders bevorzugt ist eine Ausführungsform des Tragmittels, bei der bereits die Kupplungselemente in einem geeigneten Abstand an dem Tragmittel vormontiert sind. Dies hat den Vorteil, dass die Führungsschienen nur noch mittels der Kupplungselemente mit dem Tragmittel verbunden werden müssen, was schnell vonstatten geht und einfach ist.

Vorteilhafterweise handelt es sich bei dem Tragmittel um ein Seil oder eine Kette, deren Länge ein Mehrfaches einer Führungsschiene beträgt. Dies hat den Vorteil, dass mehrere Führungsschienen in einem Arbeitsschritt an dem nicht starren Tragmittel in den Aufzugsschacht eingezogen werden können. Dadurch, dass die Länge des Tragmittels ein Mehrfaches der Führungsschienen beträgt können mehrere Führungsschienen in einem Arbeitsschritt solidarisch und hintereinander in den Aufzugsschacht eingezogen werden.

Im Folgenden wird die Erfindung anhand von Ausführungsbeispielen gemäss und Figuren im Detail beschrieben. Es zeigt:
- Fig. 1: eine schematische Ansicht eines ersten Ausführungsbeispieles eines Aufzugschachtes mit Führungsschienen,
- Fig. 2: eine schematische Ansicht eines ersten Ausführungsbeispieles einer Kupplung einer Führungsschiene an einem Tragmittel,
- Fig. 3: eine schematische Ansicht eines zweiten Ausführungsbeispieles einer Kupplung einer Führungsschiene an einem Tragmittel,
- Fig. 4: eine schematische Ansicht eines weiteren Ausführungsbeispieles eines Kupplungselements für ein vormontiertes Führungsschienbauteil an einem Tragmittel.

Fig. 1 zeigt einen beliebigen Aufzugsschacht 1, der in oder an einem beliebigen Gebäude oder Rohbau angeordnet ist und für mindestens einen Aufzug vorbereitet ist. Es kann sich um jeden beliebigen bekannten Aufzugsschacht 1 handeln, der zum vertikalen Transport von Passagieren bzw. Gütern zwischen Stockwerken 2 des Gebäudes vorbereitet ist. Der Aufzugsschacht 1 kann durch Türen von den Stockwerken 2 abgetrennt sein.

Die Führungsschienen 10 ermöglichen es die Aufzugskabine (nicht gezeigt) im Bereich einer vorgegebenen horizontalen Schnittfläche des Aufzugschachtes 1 zu halten. Die an der Aussenseite der Aufzugskabine befestigten Räder oder Gleitteile rollen, bzw. gleiten auf den Führungsschienen 10 ab. Durch die meist asymmetrische Beladung der Aufzugskabine entstehen Kräfte mit horizontalen Kraftvektoren. Diese werden durch die Räder, bzw. die Gleitteile auf die Führungsschienen 10 übertragen. Die Führungsschienen 10 bestehen typischerweise aus einzelnen ca. 2,5 - 5m langen Elementen, die zu Linien aneinandergereiht werden. Je nach Grösse, Gewicht und Einsatz des Aufzuges können auch mehrere Linien zur Führung des Aufzuges im Schacht 1 vorhanden sein.

Ein Gegengewicht, das ebenfalls im Aufzugsschacht 1 auf und ab bewegt wird, wird in der Regel ebenfalls mittels Rädern oder Gleitteilen durch Führungsschienen 10 geführt. Da beim Gegengewicht keine grossen asymmetrischen Belastungen auftreten sind Führungsschienen 10 bekannt, die lediglich als Begrenzungsrahmen das Gegengewicht umschliessen und dadurch grössere horizontale Bewegungen des Gegengewichts verhindern.

Um die einzelnen Elemente der Führungsschiene 10 in den Aufzugsschacht 1 einzuziehen, wird gemäss Erfindung ein gemeinsames Tragmittel 13 verwendet. Das gemeinsame Tragmittel 13 wird durch Fördermittel 11 (bspw. eine Umlenkrolle, ein Flaschenzug oder ein Motor, oder eine geeignete Kombination dieser Komponenten), die vorteilhafter Weise an einer Schachtdecke 12 befestigt sind, in den Aufzugsschacht 1 eingezogen. Es ist auch vorstellbar, dass die am Tragmittel 13 hängenden Führungsschienen 10 durch eine vom Aufzugsschacht 1 entfernt angeordnete Hebevorrichtung, wie bspw. einen Baukran, von oben in den Aufzugsschacht 1 eingebracht werden.

Je nach Fördermittel 11, die für das Einziehen des Tragmittels 13 verwendet werden, sollte das Tragmittel 13 ein Mehrfaches der Länge L des Aufzugsschachtes 1 betragen. So sollte bspw. bei Verwendung einer Umlenkrolle 11 als Fördermittel das Tragmittel 13 mindestens die dreifache Länge L des Aufzugsschachtes 1 aufweisen. Die doppelte Aufzugschachtlänge L wird benötigt um das Tragmittel 13 unbelastet installieren zu können. An der dritten Aufzugsschachtlänge L des Tragmittels 13 sind die Führungsschienen 10 montiert.

Das Tragmittel 13 selbst ist in verschiedenen Ausführungen realisierbar. So kann es sich bspw. um ein Seil, Kabel, Kette oder einen Riemen handeln. Auch beim Material aus dem das Tragmittel 13 besteht, ist eine Vielzahl von Materialien vorstellbar. Bspw. kann das Tragmittel 13 Eisen, Stahl, Kunststoff oder Naturfaser umfassen. Es kann sich auch um eine Zusammensetzung aus verschiedenen Materialien handeln.

Bei den erfindungsgemässen Kupplungselementen 14 sind verschiedene Ausführungsformen möglich. Die Kupplungselemente 14 müssen dabei so ausgelegt sein, dass sie zuverlässig das Gewicht einer Führungsschiene 10 mit dem Tragmittel 13 verbinden und tragen können. Dabei ist zu beachten, dass ein Trennen der Verbindung und somit ein Entfernen des Kupplungselementes 14 von der Führungsschiene 10 mit möglichst geringem Aufwand nach der Montage der Führungsschiene 10 im Aufzugsschacht 1 möglich ist. Vorteilhafterweise lässt sich ein solches Kupplungselement 14 auch wieder verwenden.

Vorzugsweise wird das Tragmittel 13 mit vormontierten Kupplungselementen 14 geliefert. Die Kupplungselemente 14 können fest am Tragmittel 13 angebracht oder demontierbar sein.

Der Begriff Montagepersonal wird im vorliegenden Zusammenhang verwendet, um Personen zu umschreiben, die eine Aufzugsanlage in dem Aufzugsschacht 1 montieren und/oder für die Montage im Aufzugsschacht 1 vorbereiten. Die Aufzugsanlage wird aus den angelieferten Mittel montiert. Dabei werden die Führungsschienen 10 im Aufzugsschacht 1 montiert, die Aufzugskabine installiert, Anschlüsse für den Betrieb des Aufzuges vorgenommen, usw. Das Montagepersonal kann sich aus Facharbeitern und/oder Hilfspersonen zusammensetzen.

Bei der Montageplattform handelt es sich vorzugsweise um die Aufzugskabine selbst oder um Teile der Aufzugskabine, welche zum Zeitpunkt der Installation der Führungsschienen 10 im Aufzugsschacht 1 bereits vorhandenen sind oder auf diesen Zeitpunkt hin installiert werden. Es kann sich aber auch um ein Mittel handeln, das vor der späteren Installation des eigentlichen Aufzugs teilweise oder vollständig demontiert wird. Die Montageplattform ist im Aufzugsschacht verfahrbar. Durch die Montageplattform wird dem Montagepersonal die Montage von Aufzugselementen im Schacht 1 erleichtert. Auf der Montageplattform können Elemente der Aufzugsanlage, Werkzeug und Montagepersonal im Aufzugsschacht 1 auf und ab befördert werden. Dabei kann das Montagepersonal Montagen in einer vorteilhaften Arbeitshöhe ausführen.

Die Montage der Führungsschienen 10 erfolgt an ihrem Bestimmungsort. Je nach Art der Führungsschiene 10 ist für die einzelnen Elemente sowohl die Linie als auch die Position innerhalb der Linie für ein einzelnes Element vorbestimmt. Durch das Aneinanderreihen der Führungsschienen 10 an dem Tragmittel 13 kann bei angenehmeren Arbeitsbedingungen als in einem engen und dunklen Aufzugsschacht 1 die Zuordnung der Führungsschienen 10 festgelegt werden. Somit reduziert sich die Verwechslungsgefahr der verschieden Typen von Führungsschienen 10, sowie die Gefahr, dass einzelne Aufzugselemente an einem falschen Bestimmungsort montiert werden.

Die für die Montage eines Aufzugs benötigten Mittel werden von mindestens einem Lagerort 3 aus in den Aufzugsschacht 1 eingebracht. Ein Lagerort 3 befindet sich vorzugsweise im Erdgeschoss des Aufzugsschachtes 1 weil sich die für den Aufzug benötigten Mittel im Erdgeschoss meist besonders einfach anliefern lassen. Es ist aber auch vorstellbar, dass weitere Lagerorte 3 auf höheren oder tieferen Stockwerken 2 hinzukommen.

In Fig. 2 ist ein Verbund mit mehreren Führungsschienen 10 gezeigt. Jeder der Führungsschienen 10 ist mit einem eigenen Kupplungselement 14 an dem Tragmittel 13 befestigt. Im gezeigten Beispiel hängen vier Führungsschienen 10 hintereinander vertikal am Tragmittel 13 im Aufzugsschacht.

Die Kupplungselemente 14 können, wie in Fig. 2 gezeigt, mit einem Klemm- oder Schraubelement 14.1 am dem Tragmittel 13 befestigt sein. Das Kupplungselement 14 umfasst ein Trum 14.2, das am Klemm- oder Schraubelement 14.1 befestigt ist und sich parallel zum Tragmittel 13 erstreckt. An einem unteren Ende des Trums 14.2 ist ein Sicherheitshaken 14.3 vorgesehen, der durch ein Durchgangsloch an der Führungsschiene 10 hindurch greift und so die Führungsschiene 10 mit dem Tragmittel 13 verbindet. Um ein Abrutschen der Führungsschiene 10 vom Sicherheitshaken 14.3 zu verhindern, kann dieser zum Beispiel mit einer federnd gelagerten Nase 14.4 ausgestattet sein, die in der Art eines Widerhakens ein Herausrutschen aus dem Durchgangsloch verhindert. Das Durchgangsloch befindet sich vorzugsweise an einer Stelle der Führungsschiene 10, die das Entlanglaufen der Räder, bzw. der Gleitteile der Aufzugskabine oder des Gegengewichtes nicht behindert. Vorteilhafterweise werden Durchgangslöcher der Führungsschiene 1o verwendet die zum Aneinanderfügen von Führungsschienen verwendet werden. Dies hat den Vorteil, dass keine weiteren Durchgangslöcher herausgearbeitet werden müssen und somit marktübliche Führungsschienen verwendet werden können.

Vorzugsweise handelt es sich bei dem Tragmittel 13 um ein Vollstahlseil. Besonders bevorzugt ist eine verzinkte Ausführungsform des Tragmittels 13.

Am oberen Ende des Tragmittels 13 kann eine Öse 15 oder dergleichen vorgesehen sein, um das Tragmittel mit den Fördermitteln 11 verbinden zu können.

Der Abstand A zwischen zwei hintereinander am Tragmittel hängenden Führungsschienen 10 beträgt vorzugsweise zwischen 5mm und 100mm. Dadurch wird Beschädigung der Führungsschienen-Enden vorgebeugt, da sie sich nicht gegenseitig anschlagen.

Um dem Kupplungselement nach Fig. 2 die notwendige Flexibilität zu geben, um ein problemloses in den Schacht Ziehen zu ermöglichen, hat sich eine Länge des Trums 14.2 zwischen 200mm und 1000mm bewährt.

In Fig. 3 ist eine weitere Ausführungsform eines Kupplungselements 14 gezeigt. In Fig. 3 erkennt man das obere Ende einer Führungsschiene 10. An einem Schenkel der Führungsschiene 10 ist ein Durchgangsloch vorgesehen. Durch dieses Durchgangsloch hindurch wird ein Stift 14.1 gesteckt, auf dem ein zylinderförmiges Mittel 14.2 zum Fixieren des Tragmittels 13 vorgesehen ist. Die Mittel 14.2 zum Fixieren des Tragmittels weisen eine Schraube 14.3 auf. Durch Festziehen der Schraube 14.3 wird das Tragmittel 13 eingeklemmt und das Kupplungselement 14 kann nicht mehr entlang des Tragmittels 13 verrutschen. Der Stift 14.1 wird, wie erwähnt, mit einem Ende durch das Durchgangsloch hindurch gesteckt und kann mit einem Splint 14.4, oder einem ähnlichen Sicherungselement gesichert werden.

In Fig. 4 ist eine weitere Ausführungsform der Erfindung angedeutet. Gezeigt ist eine schematische Ansicht eines weiteren Ausführungsbeispieles eines Kupplungselements 14. Im gezeigten Ausführungsbeispiel bilden zwei Führungsschienen 10 ein vormontiertes Führungsschienbauteil (dieses Führungsschienbauteil wird der Einfachheit halber auch als Führungsschiene bezeichnet). Die beiden Führungsschienen 10 können zum Beispiel durch ein oder mehrere Querelemente 10.1 miteinander verbunden sein. Das Querelement 10.1 kann beispielsweise direkt zur Befestigung der Führungsschienen 10 an einer Schachtwand verwendet werden. Das Kupplungselement 14 greift in diesem Fall mittig am dem Querelement 10.1 an. Zu diesem Zweck weist das Querelement 10.1 ein Längsloch auf, durch das hindurch ein Teil des Kupplungselements 14 ragt. Das Kupplungselement 14 kann, ähnlich wie in Fig. 2 gezeigt, ein Sicherungselement 14.4 aufweisen, um ein Abrutschen der Führungsschienen zu verhindern. Die Führungsschiene, bzw. das Führungsschienenbauteil sowie weitere darauf folgende Führungsschienen hängen dann im Aufzugsschacht im Wesentlichen senkrecht an dem gemeinsamen Tragmittel 13.

Vorteilhafte Kombinationen sind möglich, so kann beispielsweise ein Teilbereich der Führungsschienen, beispielsweise eine erste, bzw. unterste Führungsschiene 10 einer Linie in bekannter herkömmlicher Art montiert werden und die restlichen Schienen können mittels dem gemeinsamen Tragmittel 13 in den Schacht eingezogen werden. Dies hat den Vorteil, dass eine allfällige Montageplattform direkt nach der Montage der untersten Führungsschienen montiert werden kann.

## Patentansprüche

1. Verfahren zum Installieren von Führungsschienen (10) in einem Aufzugsschacht (1), wobei die Führungsschienen (10) im Verbund hintereinander in den Aufzugsschacht (1) befördert werden, **gekennzeichnet durch** folgende Schritte:
- Befestigen mehrere Führungsschienen (10) nacheinander an einem gemeinsamen Tragmittel (13), in dem jede der Führungsschienen (10) mit mindestens einem Kupplungselement (14) mechanisch mit dem Tragmittel (13) verbunden wird,
- Hochziehen des Tragmittels (13) samt der damit verbundenen Führungsschienen (10), wobei die Führungsschienen (10) hintereinander einzeln am Tragmittel (13) hängen und in dem Aufzugsschacht (1) eine im Wesentlichen vertikale Lage einnehmen.

2. Verfahren gemäss Anspruch 1, **gekennzeichnet durch** einen der folgenden weiteren Schritte:
- Befestigen der Führungsschienen (10) vor der Auslieferung an dem gemeinsamen Tragmittel (13); oder
- Befestigen der Führungsschienen (10) nach der Auslieferung an dem gemeinsamen Tragmittel (13) und vor dem Hochziehen des Tragmittels (13); oder
- Befestigen der Führungsschienen (10) nach der Auslieferung an dem gemeinsamen Tragmittel (13) während dem Hochziehen des Tragmittels (13).

3. Verfahren gemäss Anspruch 1 oder 2, **gekennzeichnet durch** einen der folgenden weiteren Schritte:
- Einziehen der Führungsschienen (10) in den Aufzugsschacht (1) **durch** Fördermittel (11), die an oder im Bereich der Schachtdecke (12) befestigt sind; oder
- Einziehen der Führungsschienen (10) in den Aufzugsschacht (1) **durch** externe Fördermittel, vorzugsweise einen Kran.

4. Verfahren gemäss einem der Ansprüche 1 bis 3, **gekennzeichnet durch** folgende weitere Schritte:
- Montieren einer ersten Führungsschiene (10) des Verbundes im unteren Bereich des Aufzugschachts (1),
- nach oben Verlagern einer Montageplattform im Aufzugschacht (1), und
- Montieren einer zweiten Führungsschiene (10) des Verbundes,
wobei vorzugsweise eine Aufzugskabine oder ein Teil einer Aufzugskabine als Montageplattform dient.

5. Verfahren gemäss einem der Ansprüche 1 bis 4, **gekennzeichnet durch** folgenden weiteren Schritt:
- Aufhängen mindestens eines Teils der Führungsschienen (10) mit Hilfe des Tragmittels (13) in dem Aufzugsschacht (1), bevor mit der Montage der Führungsschienen (10) an einer Schachtwand des Aufzugsschachts (1) begonnen wird.

6. Verfahren gemäss einem der Ansprüche 1 bis 5, **gekennzeichnet durch** folgenden weiteren Schritt:
- Entfernen der Kupplungselemente (14) und des Tragmittels (13) nach dem Montieren der Führungsschienen (10) an einer Schachtwand des Aufzugsschachts (1).

7. Vorrichtung zum Installieren von Führungsschienen (10) in einem Aufzugsschacht (1) mit Mitteln zum Aneinanderreihen von Führungsschienen (10) in einem Verbund, **dadurch gekennzeichnet, dass**
- ein gemeinsames Tragmittel (13) als Mittel zum Aneinanderreihen dient,
- je Führungsschiene (10) mindestens ein Kupplungselement (14) vorgesehen ist, um die Führungsschiene (10) an dem Tragmittel (13) zu befestigen,
wobei das gemeinsame Tragmittel (13) so ausgelegt ist, dass Führungsschiene (10) für Führungsschiene (10) nacheinander an dem gemeinsamen Tragmittel (13) befestigbar ist.

8. Vorrichtung gemäss Anspruch 7, **dadurch gekennzeichnet, dass** das pro Führungsschiene (10) je ein Kupplungselement (14) an dem gemeinsame Tragmittel (13) befestigt ist und die Kupplungselemente (14) einen Abstand am gemeinsamen Tragmittel (13) zueinander haben, der grösser ist als die Länge einer Führungsschiene (10).

9. Vorrichtung gemäss Anspruch 7 oder 8, **dadurch gekennzeichnet, dass**
- die Führungsschienen (10) dazu ausgelegt sind nach dem Installieren im Aufzugsschacht (1) zur Führung einer Aufzugskabine zu dienen, oder
- die Führungsschienen (10) dazu ausgelegt sind nach dem Installieren im Aufzugsschacht (1) zur Führung eines Gegengewichtes zu dienen.

10. Vorrichtung gemäss Anspruch 7 oder 8, **dadurch gekennzeichnet, dass** es sich bei dem Tragmittel (13) um ein Seil oder eine Kette handelt, deren Länge ein Mehrfaches der Länge einer Führungsschiene (10) beträgt.

## Claims

1. Method for installation of guide rails (10) in a lift shaft (1), wherein the guide rails (10) are conveyed as a composite one after the other in the lift shaft (1), **characterised by** the following steps:
- fastening several guide rails (10) one after the other to a common support means (13), in which each of the guide rails (10) is mechanically connected with the support means (13) by at least one coupling element (14), and
- pulling up the support means (13) inclusive of the guide rails (10) connected therewith, wherein the guide rails (10) hang individually at the support means (13) one after the other and adopt a substantially vertical position in the lift shaft (1).

2. Method according to claim 1, **characterised by** one of the following further steps:
- fastening the guide rails (10) to the common support means (13) before delivery; or
- fastening the guide rails (10) to the common support means (13) after delivery and before pulling up the support means (13); or
- fastening the guide rails (10) to the common support means (13) after delivery and during pulling up of the support means (13).

3. Method according to claim 1 or 2, **characterised by** one of the following further steps:
- drawing the guide rails (10) into the lift shaft (1) by conveying means (11) fastened to or in the region of the shaft ceiling (12); or
- drawing the guide rails (10) into the lift shaft (1) by external conveying means, preferably a crane.

4. Method according to one of claims 1 to 3, **characterised by** the following further steps:
- mounting a first guide rail (10) of the composite in the lower region of the lift shaft (1),
- displacing a mounting platform upwardly in the lift shaft (1) and
- mounting a second guide rail (10) of the composite,
wherein preferably a lift cage or a part of a lift cage serves as mounting platform.

5. Method according to one of claims 1 to 4, **characterised by** the following further step:
- hanging at least a part of the guide rails (10) with the help of the support means (13) in the lift shaft (1) before commencing mounting of the guide rails (10) at a shaft wall of the lift shaft (1).

6. Method according to one of claims 1 to 5, **characterised by** the following further step:
- removing the coupling elements (14) and the support means (13) after mounting of the guide rails (10) at a shaft wall of the lift shaft (1).

7. Device for installation of guide rails (10) in a lift shaft (1) by means for lining up guide rails (10) in a composite, **characterised in that**
- a common support means (13) serves as means for the lining up,
- at least one coupling element (14) per guide rail (10) is provided in order to fasten the guide rail (10) to the support means (13),
wherein the common support means (13) is designed so that guide rail (10) on guide rail (10) can be fastened in succession to the common support means (13).

8. Device according to claim 7, **characterised in that** a respective coupling element (14) is fastened per guide rail (10) to the common support means (13) and the coupling elements (14) have at the common support means (13) a spacing from one another which is greater than the length of a guide rail (10).

9. Device according to claim 7 or 8, **characterised in that**
- the guide rails (10) are designed for the purpose of serving, after installation in the lift shaft (1), for guidance of a lift cage or
- the guide rails (10) are designed for the purpose, after installation in the lift shaft (1), of serving for guidance of a counterweight.

10. Device according to claim 7 or 8, **characterised in that** the support means (13) is a cable or a chain, the length of which amounts to a multiple of the length of a guide rail (10).

## Revendications

1. Procédé pour installer des guides (10) dans une gaine d'ascenseur (1), selon lequel les guides (10) sont amenés dans la gaine d'ascenseur (1) les uns derrière les autres, en groupe, **caractérisé par** les étapes qui consistent :
- à fixer successivement plusieurs guides (10) à un support commun (13) en reliant mécaniquement chacun des guides (10) au support (13) à l'aide d'au moins un élément d'accouplement (14),
- à soulever le support (13) avec les guides (10) reliés à celui-ci, les guides (10) pendant individuellement, les uns derrière les autres, au support (13) et adoptant dans la gaine d'ascenseur (1) une position globalement verticale.

2. Procédé selon la revendication 1, **caractérisé par** l'une des étapes supplémentaires suivantes :
- fixation des guides (10) au support commun (13) avant la livraison ; ou
- fixation des guides (10) au support commun (13) après la livraison et avant le soulèvement du support (13) ; ou
- fixation des guides (10) au support commun après la livraison, pendant le soulèvement du support (13).

3. Procédé selon la revendication 1 ou 2, **caractérisé par** l'une des étapes supplémentaires suivantes :
- introduction des guides (10) dans la gaine d'ascenseur (1) à l'aide de moyens de suspension (11) qui sont fixés à ou dans la zone du haut (12) de la gaine ; ou
- introduction des guides (10) dans la gaine d'ascenseur (1) à l'aide d'éléments de suspension externes, de préférence une grue.

4. Procédé selon l'une des revendications 1 à 3, **caractérisé par** les étapes supplémentaires suivantes :
- montage d'un premier guide (10) du groupe dans la zone inférieure de la gaine d'ascenseur (1),
- déplacement, vers le haut, d'une plate-forme de montage dans la gaine d'ascenseur (1), et
- montage d'un deuxième guide (10) du groupe,
une cabine d'ascenseur ou une partie d'une cabine d'ascenseur servant de préférence de plate-forme de montage.

5. Procédé selon l'une des revendications 1 à 4, **caractérisé par** l'étape supplémentaire suivante :
- suspension d'une partie au moins des guides (10) dans la gaine d'ascenseur (1) à l'aide du support (13) avant le début du montage des guides (10) sur une paroi de la gaine d'ascenseur (1).

6. Procédé selon l'une des revendications 1 à 5, **caractérisé par** l'étape supplémentaire suivants :
- suppression des éléments d'accouplement (14) et du support (13) après le montage des guides (10) sur une paroi de la gaine d'ascenseur (1).

7. Dispositif pour installer des guides (10) dans une gaine d'ascenseur (1) à l'aide de moyens pour aligner les guides (10) en groupe, **caractérisé**
- **en ce qu**'un support commun (13) sert de moyen d'alignement,
- pour chaque guide (10) est prévu au moins un élément d'accouplement (14) pour fixer le guide (10) au support (13),
le support commun (13) étant conçu pour que les guides (10) puissent être fixés successivement au support commun (13).

8. Dispositif selon la revendication 7, **caractérisé en ce que** pour chaque guide (10), un élément d'accouplement (14) est fixé au support commun (13) et les éléments d'accouplement (14) présentent un écartement mutuel, sur le support (13), qui est plus grand que la longueur d'un guide (10).

9. Dispositif selon la revendication 7 ou 8, **caractérisé en ce que**
- les guides (10) sont conçus pour servir à guider une cabine d'ascenseur, une fois installés dans la gaine d'ascenseur (1), ou
- les guides (10) sont conçus pour servir à guider un contrepoids, une fois installés dans la gaine d'ascenseur (1).

10. Dispositif selon la revendication 7 ou 8, **caractérisé en ce que** le support (13) est un câble ou une chaîne dont la longueur est plusieurs fois supérieure à la longueur d'un guide (10).
